# EUROPÄISCHE PATENTSCHRIFT

(11) **EP 0 162 203 B1**
(45) Veröffentlichungstag und Bekanntmachung des Hinweises auf die Patenterteilung: **10.01.1990**
(21) Anmeldenummer: 85102283.0
(22) Anmeldetag: 01.03.1985
(51) Int. Cl.: F02D 41/16, F02D 41/26, F02D 31/00, F02M 3/06

(54) **Verfahren und Vorrichtung zur Adaption eines Stellglied-Kennlinienverlaufs**
Process and apparatus for adapting the operation characteristic of an actuating rod
Procédé et dispositif d'adaptation du comportement de la caractéristique d'une tige d'actionnement

(30) Priorität: 21.04.1984 DE 3415183
(43) Veröffentlichungstag der Anmeldung: 27.11.1985
(73) Patentinhaber: ROBERT BOSCH GMBH, 70442 Stuttgart (DE)
(72) Erfinder: Peter, Cornelius, Dipl.-Ing., D-7000 Stuttgart 30 (DE); Ruppmann, Claus, Dipl.-Ing., D-7000 Stuttgart 40 (DE)

(56) Entgegenhaltungen:
- EP-A- 0 136 449
- DE-A- 3 238 189
- GB-A- 2 084 353
- GB-A- 2 109 953
- US-A- 4 237 838
- PATENT ABSTRACTS OF JAPAN, Band 9, Nr. 46 (M-360)[1769], 27. Februar 1985; & JP-A-59 185 840 (MITSUBISHI JIDOSHA KOGYO K.K.) 22-10-1984

## Beschreibung

### Stand der Technik

Die Erfindung betrifft ein Verfahren zur Steuerung der angesaugten Luftmenge oder -masse mittels einer Adaption eines Kennlinienverlaufs des kontinuierlich arbeitenden Stellgliedes der Brennkraftmaschine in Verbindung mit einer Steuerung bzw. Regelung der Drehzahl einer Brennkraftmaschine im Leerlauffall über ein elektromechanisches Stellglied.

Auf vielen Gebieten der Technik ist es üblich, bestimmte Größen, Werte oder Positionen durch Regelung oder Steuerung zu bestimmen, indem einem beliebigen Stellglied eine üblicherweise elektrische, einen bestimmten Funktionsverlauf aufweisende Größe von einem Regler zugeführt wird, der bestimmte Eingangssignale aus der Reglerstrecke verarbeitet und auch das durch die Stellglied-Verstellung erzielte Ergebnis in sein Ansteuerverhalten einbezieht. Ergeben sich in der Gesamtkonzeption einer Steuerung oder Regelung dann schon Stör- oder sonstige unerwünschte Einflußgrößen, die ausschließlich auf das Stellgliedverhalten zurückzuführen sind, mit anderen Worten, daß das Stellglied in seinem Kennlinienverlauf nicht nur ausschließlich dem ihm jeweils zugeführten Sollwert folgt, dann können erhebliche Abweichungen von den eingestellten Werten auftreten, die bei Regelungen je nach den auftretenden Zeitkonstanten auch zu einem Überschwingen führen können oder dazu, daß die Regelung einfach zu langsam wird.

So wird zum Beispiel zur Regelung der Leerlaufdrehzahl bei einer Brennkraftmaschine einem Leerlaufdrehzahlregler bestimmte Angaben über den momentanen Betriebszustand der Brennkraftmaschine zugeführt, beispielsweise Druck im Ansaugrohr, Istdrehzahl, eine gewünschte Solldrehzahl für den Leerlauffall und sonstige, peripher verwertbare Betriebszustandangaben, wie Drosselklappenstellung, Position eines Bypassventils, an welchem die Leerlauf-Füllungsregelung insbesondere angreift und/oder, auch anstelle des Drucks im Ansaugrohr, Angaben über die angesaugte Luftmenge oder Luftmasse.

Aus diesen Größen kann der Leerlaufdrehzahlregler eine elektrische Stellgröße als Sollwert, beispielsweise ein Luftmengensignal Q_{solI} oder ein Luftmassensignal mSoll ermitteln und einem Leerlaufsteller (LL-Steller) zuführen, der den Luftmassensollwert beispielsweise in einen Öffnungsquerschnitt (des weiter vorn schon erwähnten Ventils im Bypass) umwandelt.

Gerade bei der Leerlauf-Füllungsregelung (LFR) einer Brennkraftmaschine müssen aber besondere Bedingungen einbezogen werden, beispielsweise möglichst geringer Kraftstoffverbrauch und die Konstanthaltung einer minimalen Leerlaufdrehzahl auch bei plötzlichen Lastwechseln. Leerlaufdrehzahlregler sind daher bekannt (DE-OS 3 039 435) und so ausgelegt, daß Abweichungen von einer gewünschten Solldrehzahl aufgefangen und klein gehalten werden. Problematisch ist hier jedoch der Umstand, daß Drehzahlschwankungen letztendlich Reaktionen der Brennkraftmaschine auf äußere Einflüsse sind und entsprechende Drehzahlsignale das letzte Glied in der Regelungskette bilden, so daß zwangsläufig eine gewisse Zeitdauer zwischen einer auf die Brennkraftmaschine ausgeübte Wirkung bis zum Auftreten der Reaktion der Brennkraftmaschine verstreicht. Es besteht daher bei im Leerlauf extrem niedrig laufenden Brennkraftmaschinen mindestens die Gefahr eines unruhigen Rundlaufs und letztlich die Möglichkeit, daß die Brennkraftmaschine stehen bleibt, wenn schnell hohe Verbraucher, wie beispielsweise Klimaanlage und dergleichen zugeschaltet werden. Diese Problematik wird noch durch das Verhalten des Leerlaufstellers selbst vergrößert, da die Stellkennlinie eine erhebliche Abhängigkeit über der jeweiligen Temperatur und der Betriebsspannung der Brennkraftmaschine zeigt, die ebenfalls erheblich schwanken kann. Leerlaufsteller arbeiten üblicherweise bei der Verstellung des Öffnungsquerschnitts, über welchen der Brennkraftmaschine die erforderliche Luftmenge zugeführt wird, als elektromagnetische Wandler und können in diesem Fall als Einwicklungsdrehsteller (EWD) ausgebildet sein oder als Magnetteil für eine Ventilbetätigung. Bei kaltem Leerlaufsteller nimmt die Wicklung des Stellers bei einem gegebenen Arbeitstastverhältnis einen größeren Strom auf; es ergibt sich ein größerer Ausschlag und eine entsprechende Fehlanpassung. Ähnliche negative Verhältnisse ergeben sich bei erheblichen Batteriespannungsschwankungen, wie dies bei Brennkraftmaschinen sehr häufig auftritt. Um daher im Stellerbereich eine möglichst geringe Fehlanpassung zu haben, muß der Leerlaufsteller, um die Umwandlung der ihm zugeführten elektrischen Stellgröße in den Öffnungsquerschnitt korrekt durchzuführen, aufwendig konstruiert sein und eine möglichst genau reproduzierbare Kennlinie aufweisen.

Aber auch bei soweit wie möglich einwandfrei reagierendem Leerlaufsteller bleiben nicht vermeidbare Abhängigkeiten, beispielsweise an der Drosselklappe in der Leerlaufposition vorbeiströmende Leckluftmengen, eine Höhenabhängig- . keit des vom Leerlaufsteller ausgegebenen Öffnungsquerschnittes u. dgl.

Eine der Aufgaben vorliegender Erfindung besteht daher darin, eine Einrichtung zur Adaption einer Stellglied-Kennlinien zu schaffen, die die Bedingung erfüllt, daß die dem Stellglied zugeführte Ansteuersollgröße im wesentlichen gleich ist der durch die Wirkung des Stellglieds unter Einbeziehung von Randeinflüssen sich ergebenden Istgröße, angewendet auf den Leerlaufsteller bei einer Leerlaufstellerkennlinie also, daß die Luftmengen- oder Luftmassen-Sollgröße am Ausgang des Leerlaufdrehzahlreglers im wesentlichen gleich ist der der Brennkraftmaschine zugeführten oder von ihm angesaugten Luftmenge oder Luftmasse.

Ein Verfahren zur Lösung der Aufgabe ist für die benannten Vertragsstaaten Bundesrepublik Deutschland, Großbritannien und Frankreich (DE, GB, FR) bereits aus der nicht veröffentlichten Europäischen Patentanmeldung 84 108 796.8 (EP-A 136 449) mit der Priorität vom 21.9.1981 bekannt. Dort wird ein Verfahren zur Adaption des Kennlinienverlaufes eines kontinuierlich arbeitenden Stellglieds der Brennkraftmaschine in Verbindung mit einer Steuerung bzw. Regelung der Drehzahl einer Brennkraftmaschine im Leerlauffall über ein elektromechanisches Stellglied vorgestellt. Dabei wird die dem Stellglied zugeführte Ansteuergröße mit Hilfe von gespeicherten Werten multiplikativ bzw. durch Summation korrigiert und so eine adaptierte elektrische Stellgröße für das Stellglied gewonnen. Durch die multiplikative bzw. durch Summation erfolgende Korrektur der Ansteuergröße ist es möglich, den Offset bzw. die Steigung der Stellgliedkennlinie mit Hilfe der oben genannten gespeicherten Werte an die jeweilig herrschenden Bedingungen anzupassen. Diese gespeicherten Werte werden aus einem zusätzlichen Regelkreis gewonnen, welcher bei bestimmten Betriebsbedingungen aktiviert wird, die von der Ansteuergröße vorgegebene Solluftmenge bzw. -masse mit dem gemessenen Wert der Luftmasse bzw. -menge vergleicht und die gespeicherten Werte im Sinne einer geringeren Regelabweichung verändert. Die veränderten Werte werden zur weiteren Verwendung für die oben beschriebene Korrektur abgespeichert.

Für die in der Europäischen Patentanmeldung 84108796.8 nicht benannten Vertragsstaaten Österreich und Italien (AT, IT) beschreibt der Anspruch 1 das oben vorgestellte Verfahren, der Anspruch 7 beschreibt eine Vorrichtung zur Durchführung eines solchen Verfahrens.

Ferner ist aus der GB-2 084 353 ein mathematisches Verfahren aus dem Kraftfahrzeugbereich bekannt, das ein elektrisches Ansteuersignal eines Einspritzventils in seiner zeitlichen Länge additiv und multiplikativ korrigiert. Bei diesem diskontinuierlich arbeitenden Stellglied wird jedoch die eingespritzte Menge weder gemessen noch korrigiert, sondern ein Kennlinienfeld im Sinne einer Optimierung von Lambda = 1 korrigiert. Dabei ist die direkt beeinflußte Größe die eingespritzte Benzinmenge, während die gemessene Größe Lambda ist. Weiterhin werden aus dem Solleinspritzzeitsignal tp, an welchem die multiplikative und additive Korrektur vorgenommen wird, nicht durch einen Soll-/Istvergleich die Korrekturgrößen ermittelt, sondern aus einer Messung von Lambda.

Durch die in der Europäischen Patentanmeldung 84108796.8 beschriebene Erfindung wird die Adaption der Stellgliedkennlinie erheblich verbessert, so daß auch bei größeren Exemplarstreuungen der Stellglieder bzw. deren Alterung auch im dynamischen Verhalten von Motoren bessere Abgaswerte zu erwarten sind.

Ausgehend von dem Verfahren nach der Europäischen Patentanmeldung 84 108 796.8 besteht nun als weitere Aufgabe, die Funktionsweise des oben vorgestellten Verfahrens durch eine gegenseitige Abstimmung von Offset- und Steigungsadaption zu verbessern.

Die Lösung dieser Aufgabe erfolgt durch die Merkmale aus dem zweiten Teil in Verbindung mit den Merkmalen aus dem ersten Teil des Patentanspruchs 1 für die benannten Vertragsstaaten DE, GB und FR derart, daß eine Steigungsadaption jeweils nur nach einer vorausgegangenen Offset- Adaption erfolgen kann.

### Vorteile der Erfindung

Das erfindungsgemäße Verfahren mit den Merkmalen des Anspruchs 1 bzw. die erfindungsgemäße Vorrichtung mit den kennzeichnenden Merkmalen des ersten Vorrichtungsanspruchs für die benannten Staaten Österreich und Italien haben demgegenüber den Vorteil, daß die Adaption an die (sich gegebenenfalls unter bestimmten Einflußgrößen verändernde) Kennlinie des Stellglieds sowie die Einbeziehung und insofern auch Ausregelung sonstiger Störgrößen so erfolgt, daß sich eine effektive Unabhängigkeit von der Stellerkennlinie ergibt, so daß es auch nicht mehr erforderlich ist, das jeweils verwendete Stellglied, angewendet auf die Leerlauf-Füllungsregelung, also den Leerlaufsteller, besonders aufwendig zu konstruieren. Durch die Erfindung ist es möglich, mit einfacheren Stellerausführungen zu arbeiten, wobei sich bei einer Luftmassenmessung eine vollständige Unabhängigkeit von der Höhe ergibt, auf welcher sich die Brennkraftmaschine jeweils befindet und bei der Luftmengenmessung jedenfalls die Abhängigkeit von der Höhe drastisch verringert ist. Die Erfindung sichert ferner eine Unabhängigkeit von der Leckluft, so daß Motoreinstellungen nicht mehr erforderlich sind und außerdem ergeben sich durch die erfindungsgemäße, während des gesamten Regelbetriebs erfolgende Adaption keine Beeinflussungen der eigentlichen Leerlauf-Füllungsregelung.

Durch die in den Unteransprüchen aufgeführten Maßnahmen sind vorteilhafte Weiterbildungen und Verbesserungen der Erfindung möglich. Besonders vorteilhaft ist die Möglichkeit der verringerung der Iterationsschritte und somit eine schnellere Adaption dadurch, daß bei einer Steigungsadaption gleichzeitig nach einer Rechenvorschrift auch der Offsetintegrator nachgezogen wird, so daß die Drehung der Kennlinie um den letzten Arbeitspunkt eines gespeicherten Luftmengenistwerts, der beim vorherigen Öffnen der Drosselklappe abgespeichert worden ist, erfolgt und nicht um einen weiter wegliegenden Bezugswert.

Das ergänzte, erfindungsgemäße Verfahren mit den kennzeichnenden Merkmalen des Hauptanspruchs für die benannten Vertragsstaaten Bundesrepublik Deutschland, Großbritannien und Frankreich hat den Vorteil, daß Fehladaptionen, die unter Umständen durch eine mehrfach hintereinander erfolgende Steigungsadaption erfolgen können, dadurch vermieden werden, daß nach einer Steigungsadaption zunächst immer eine erfolgreiche Offsetadaption erst stattfinden muß, bevor eine neue Steigungsadaption freigegeben wird. Dabei läuft im übrigen der Offsetintegrator grundsätzlich immer dann, ist also freigegeben, wenn die Drosselklappe geschlossen ist, der Steigungsintegrator nicht läuft und eine vorgegebene Sperrzeit abgelaufen ist. Der Steigungsintegrator wird im übrigen nur dann sinnvoll freigegeben, wenn der aktuelle Luftmengenistwert größer als der beim Öffnen der Drosselklappe abgespeicherte Wert zuzüglich einer festlegbaren Luftmenge ist.

Die Erfindung eignet sich in ihrer Anwendung grundsätzlich zur Adaption beliebiger Stellgliedkennlinienverläufe, wird im folgenden aber für ein bevorzugtes Ausführungsbeispiel angewendet auf das Stellgliedverhalten bei der Leerlauffüllungsregelung (LFR) für eine Brennkraftmaschine und genauer erläutert, daß sich hier auch ein bevorzugtes Anwendungsgebiet für die vorliegende Erfindung ergibt.

### Zeichnung

Ein Ausführungsbeispiel der Erfindung ist in der Zeichnung dargestellt und wird im folgenden näher beschrieben und erläutert. Es zeigen Fig. 1 in Form eines Blockschaltbilds eine Leerlauf- Füllungsregelung mit Leerlaufdrehzahlregler und von diesem angesteuertem Leerlaufsteller und entsprechend einem Merkmal vorliegender Erfindung zwischengeschaltete Kennlinienadaptions-Block, Fig. 2 ebenfalls vorwiegend in Form eines Blockschaltbildes die Vorrichtung zur Kennlinienadaption in größerem Detail und Fig. 3 in Form eines Diagramms die Stellerkennlinie Luftmenge oder Luftmasse über der elektrischen Stellgröße _{T} und die Auswirkungen der erfindungsgemäßen Adaption auf den Verlauf der Kennlinie.

### Beschreibung der Ausführungsbeispiele

Bevor auf die Erfindung im folgenden eingegangen wird, wird ausdrücklich darauf hingewiesen, daß das in der Zeichnung dargestellte, die Erfindung anhand diskreter Schaltstufen angebende Blockschaltbild die Erfindung nicht beschränkt, sondern insbesondere dazu dient, die funktionellen Grundwirkungen der Erfindung zu veranschaulichen und spezielle Funktionsabläufe in einer möglichen Realisierungsform anzugeben. Es versteht sich, daß die einzelnen Bausteine und Blöcke in analoger, digitaler oder auch hybrider Technik aufgebaut sein können, oder auch, ganz oder teilweise zusammengefaßt, entsprechende Bereiche von programmgesteuerten digitalen Systemen, beispielsweise also Mikroprozessoren, Mikrorechner, digitale oder analoge Logikschaltungen u.dgl. umfassen können. Die im folgenden angegebene Beschreibung des bevorzugten Ausführungsbeispiels der Erfindung ist daher bezüglich des funktionellen Gesamt- und Zeitablaufs, der durch die jeweils besprochene Blöcke erzielte Wirkungsweise und bezüglich des jeweiligen Zusammenwirkens der durch die einzelnen Komponenten dargestellten Teilfunktionen zu werten, wobei die Hinweise auf die einzelnen Schaltungsblöcke lediglich aus Gründen eines besseren Verständnisses erfolgen.

Die folgenden Erläuterungen beziehen sich speziell auf das Anwendungsbeispiel der Erfindung auf die Optimierung der Leerlauf-Füllungsregelung (LFR) bei einer Brennkraftmaschine (Otto-Motor) derart, daß die von einem Leerlaufdrehzahlregler ausgegebene Soll-Luftmenge Q_{Soll} über eine Stellerkennlinienadaption und den Leerlaufsteller in ein Qᵢₛₜ umgesetzt wird, wobei gelten soll, daß Q_{Soll} ≅ Qᵢₛₜ.

Entsprechend einem Grundgedanken vorliegender Erfindung erfolgt die Adaption an die dann in dem jeweiligen Zeitpunkt gerade vorliegende Kennlinie des Leerlaufstellers und die Leckluft nach einer bestimmten Strategie, die ein additives und/oder multiplikatives Eingreifen in die vom , (Leerlaufdrehzahl)-Regler ausgegebene Sollgröße zum Ziel hat. Auf diese Weise wird die sonst notwendige und übliche Grundeinstellung der Leckluft mit einem Zusatzbypass eliminiert (auch über der Lebensdauer).

In Fig. 1 ist der Leerlaufdrehzahlregler mit 10 und das von ihm über das System zur Kennlinienadaption 11 angesteuerte Stellglied als Leerlaufsteller mit 12 bezeichnet. Der Leerlaufsteller wirkt im vorliegenden Anwendungsfall auf den Öffnungsquerschnitt im Saugrohr einer Brennkraftmaschine 13 ein, insbesondere durch entsprechende Vergrößerung oder Verkleinerung eines Bypassquerschnitts oder auch durch motorische Verstellung der Drosselklappe.

Dabei setzt sich die Luft, die die Brennkraftmaschine 13 letztendlich enthält, zusammen aus der Luft durch den Steller bzw. aus der Luft, die der Steller aufgrund seiner Ansteuerung durchläßt, und einer beispielsweise über die Drosselklappe strömende Leckluft-Restmenge. Durch die erfindungsgemäße Kennlinienadaption im Block 11 wird die vom Leerlaufdrehzahlregler 10 ausgegebene Solluftmenge Q_{Soll} oder m_{Soll} so in eine elektrische Stellgröße r umgewandelt, daß mit dem Leerlaufsteller 12 eine Luftmenge (oder Luftmasse) eingestellt wird, die zusammen mit der Leckluft die gewünschte angesaugte Luftmenge Qᵢₛₜ (oder Luftmasse mᵢₛₜ) ergibt. Die Adaption erfolgt. dabei langsam nach Überprüfung von Betriebszuständen. In dem in Fig. 1 gezeigten DrehzahlRegelkreis stellt der Block 11 - Adaption und Steller - ein Proportionalglied mit Verstärkung 1 dar und hat damit keinen Einfluß auf die Stabilität. Das Steuergerät bildet die inverse Stellerkennlinie _{T} = _{To} + m - Q nach (s. Fig. 3).

Um die Kennlinienadaption durchzuführen, sind zwei Integratoren 11 für den Kennlinienoffset oder die Fußpunktverschiebung der Kennlinie und 12 für die Kennliniensteigung vorgesehen, wobei die jeweiligen Integratoren immer nur dann laufen, wenn durch bestimmte Betriebsbedingungen der jeweils von ihnen bewirkte Eingriff in die Kennlinienadaption freigegeben werden kann; daher sind jedem Integrator Freigabeglieder zugeordnet, dem Offset-Integrator 11 ein Freigabeglied FC1 und dem Steigungs-Integrator 12 ein Freigabeglied FG2.

Dementsprechend erfolgt der Eingriff des Steigungs-Integrators 12 auf die vom Leerlaufdrehzahlregler 10 ausgegebene Sollgröße multiplikativ über einen Multiplizierer M mit einem vorgegebenen Multiplizierfaktor, während die Offset-Korrektur vom Ausgang des Integrators I1 additiv an einem Summationspunkt S1 erfolgt.

Beide Integratoren 11 und 12 werden von einem zweiten Summations- oder Vergleichspunkt S2 ein Luftmengendifferenzsignal ΔQ zugeführt, welches der Abweichung der Sollgröße (Solluftmenge Q_{Soll} oder Solluftmasse m_{Soll}) von der Istgröße (Luftmenge Qᵢₛₜ oder Luftmasse mᵢₛₜ) entspricht. Die Angaben Qᵢₛₜ kann von einem Luftmengenmesser im Ansaugrohr abgeleitet oder auf sonstige, für sich gesehen bekannte Weise gewonnen sein.

Man kann daher die gewünschte Beziehung Qᵢₛₜ = Q_{Soll} (oder auch bezogen auf die Luftmasse, was im folgenden nicht mehr weiter wiederholt wird) durch Verändern von zwei Parametern erzielen, nämlich durch Variation des Offsets K1 und durch Variation der Steigung K2. Um bestimmte Kennlinienanfangswerte sicherzustellen, sind den Integratoren 11 und 12 jeweils noch Summationspunkte S3 und S4 nachgeschaltet, denen Anfangswerte K10 für den Offset und K20 für die Steigung zugeführt werden.

Wesentlich ist, daß die Adaption an die gerade vorliegende Kennlinie des Leerlaufstellers und die Leckluft nach folgender Strategie erfolgt:

Der Integrator 11 für den Offset oder die Fußpunktverschiebung der Kennlinie läuft nur, wenn die Drosselklappe länger als eine vorgegebene Zeit T1 = f(n) geschlossen ist und die Drehzahl n des Motors sich in einem bestimmten Bereich, nämlich im Leerlaufbereich befindet. Dementsprechend ist das Freigabeglied FG1 für den Integrator 11 so ausgebildet, daß ihm ein Drosselklappensignal DK und der Istwert der Brennkraftmaschinendrehzahl n zugeführt ist und nur bei Vorliegen dieser beiden Bedingungen der Offset-Integrator 11 freigegeben ist und läuft.

Für den Eingriff durch den Integrator 12, der multiplikativ eine Kennlinienverdrehung (Steigungsänderung) betrifft und daher erheblich stärker auf die elektrische Ausgangsstellgröße _{T} als Eingangssignal für den Leerlaufsteller einwirkt, gilt, daß dieser Integrator nur dann freigegeben ist, wenn die Drosselklappe eine vorgegebene Zeitspanne T2, die beispielsweise 100 ms betragen kann, geschlossen ist, wobei für T2 die folgende Beziehung gilt wodurch es möglich ist, ein Überschwingverhalten und eine entsprechende Fehlereinführung des Luftmengenmessers auszublenden, und ferner Q_{Soll} größer ist als der letzte Wert Q_{Soll} vor dem Öffnen der Drosselklappe. Das heißt, daß der momentane Adaptions-Arbeitspunkt für den Integrator 12 auf der Kennlinie über dem Adaptions-Arbeitspunkt liegen muß, der durch den Eingriff des Offset-Integrators 11 erreicht worden ist.

Betrachtet man den in Fig. 3 dargestellten Verlauf der Stellerkennlinie Q = f(τ), der von der Batteriespannung, der Wichtungstemperatur, Differenzdruck, Leckluft u.dgl. abhängt, wobei der in der Zeichenebene linke, schraffierte Kennlinienknickverlauf lediglich der Vollständigkeit halber bei einem Leerlaufsteller angegeben ist und als Notlaufkennlinie durch die erfindungsgemäßen Maßnahmen auch nicht beeinflußt wird, dann erkennt man bei ① zunächst die Modellkennlinie im Ausgangszustand, bei @ die Kennlinie nach Adaption Offset und bei @ nach Adaption Steigung: identisch mit der tatsächlichen Stellerkennlinie. Als erster Adaptionsschritt erfolgt dann die Arbeitspunktverlagerung durch Offset, wie durch den Pfeil A angegeben, es ist offensichtlich, daß der zweite Schritt des multiplikativen Steigungseingriffs (Pfeil B) nicht in einem Arbeitspunkt realisiert werden darf, der unterhalb des Offset-Arbeitspunkts liegt, da sich in diesem Fall eine umgekehrte, also gerade nicht gewünschte Wirkung ergibt. Die Steigungsadaption erfolgt immer in Arbeitspunkten oberhalb des Offset-Arbeitspunktes.

Dementsprechend sind die Bedingungen für den Freigabeblock FG2 des Steigungsintegrators 12 ergänzend so ausgelegt, daß die Steigung nur adaptiert wird bei Luftmengendurchsätzen, die größer sind als beispielsweise ein minimaler Luftmengendurchsatz, wie er sich für den eindeutigen Leerlauffall ergibt.

Bevorzugt wird zur Gewinnung dieser Bedingungen daher so vorgegangen, daß im Moment des Öffnens der Drosselklappe die momentanen Q_{Soll}- oder m_{Soll}-Werte abgespeichert werden, wozu ein Speicherblock SB vorgesehen ist, dem ein Drosselklappensignal DK und der Q_{Soll}-Wert zugeführt wird; diese Abspeicherung entspricht dann dem letzteren Arbeitspunkt, an welchem durch den Offset-Integrator 11 adaptiert worden ist. Zur Freigabe der Steigungsadaption wird dann jeweils überprüft, ob der jetzt angeforderte Luftmengenwert (Q_{Soll}; m_{Soll}) größer ist als der jeweils zuletzt abgespeicherte Wert und erst dann kann die Freigabe erfolgen; der die beiden Sollwerte vergleichende Block ist in Fig. 2 mit VG bezeichnet.

Diese Bedingung kann hilfsweise auch durch die Überlegung ersetzt werden, daß eine Steigungsadaption immer dann freigegeben werden kann, wenn die momentane Drehzahl sich oberhalb einer gewissen Drehzahl befindet, also beispielsweise die folgende Bedingung erfüllt ist n > n_{LL} + 500 min⁻¹, weil angenommen werden kann, daß bei höherer Drehzahl auch ein Arbeitspunkt auf die Kennlinie eingenommen wird, der über dem Leerlaufpunkt liegt, so daß man sich auf dem richtigen Kennlinienabschnitt befindet. Ein solcher Fall einer erhöhten Drehzahl tritt beispielsweise nach einem Gasstoß oder im Schub auf. Es muß aber erwähnt werden, daß diese Überlegung nur hilfsweise gelten sollte und die Speicherung der Sollwerte vor dem Öffnen der Drosselklappe unbedingten Vorzug hat.

Auf einen Umstand ist noch einzugehen. Noch vor dem Multiplizierer M ist ein weiterer Summationspunkt S4 vorgesehen, an welchem von der Sollgröße Q_{Soll} eine Luftmenge Qₒ abgezogen wird. Diese Maßnahme dient der Optimierung des Arbeitsbereiches. Dabei sollte der Wert von 0₀ nicht größer sein als die minimal auftretende Solluftmenge Q_{Soll}, so daß die zum Multiplizierer M gelangende Größe nach dem Summationspunkt S4 vorzugsweise immer größer als O ist. Durch diese Addition mit einem negativen Wert von Qₒ gelingt es, den Drehpunkt der Kurve oder Kennlinie möglichst nahe an den Arbeitspunkt zu legen. Geht man von einem wünschenswerten Idealfall aus, in welchem der zugeführte aₒ₋Wert genau auf dem Arbeitspunkt liegt, dann gelingt es nämlich, mit nur lediglich einem Iterationsschritt, nämlich einmal Offset-Einstellung und einmal Steigungs-Einstellung, die Kurve zu adaptieren und darzustellen. Aber auch wenn der Drehpunkt durch die Abweichung des Qₒ-Wertes vom direkten Arbeitspunkt tiefer liegt, kommt man doch insgesamt mit weniger Iterationsschritten aus.

Entsprechend einer vorteilhaften Ausgestaltung vorliegender Erfindung zur Verbesserung der Adaption des Stellglied-Kennlinienverlaufs dahingehend, daß eine Verringerung der Iterationsschritte und somit eine schnellere Adaption erreicht bzw. auch Fehladaptionen in der Weise vermieden werden können, daß nicht beispielsweise mehrmals hintereinander die Steigung adaptiert wird, ohne daß zwischenzeitlich eine Offset-Adaption stattfindet, besteht ferner noch darin, daß:
der Offset-Integrator 11 immer dann läuft, also freigegeben ist, wenn die Drosselklappe geschlossen ist, wenn der Steigungsintegrator 12 nicht läuft und die Sperrzeit T₂ abgelaufen ist;
daß der Steigungsintegrator 12 nur dann läuft, wenn Qᵢₛₜ + Qₛₚ + ΔQ ist, wobei Qₛₚ der beim Öffnen der Drosselklappe jeweils abgespeicherte Wert und ΔQ eine festlegbare Luftmenge ist;
daß nach einer Steigungsadaption zunächst eine erfolgreiche Offset-Adaption stattfinden muß, d.h. Q_{Soll} = Qₗₛₜ, bevor eine neue Steigungsadaption stattfinden kann;

und daß ferner bei einer Steigungsadaption gleichzeitig nach einer bestimmten Rechenvorschrift auch der Offset-Integrator 11 nachgezogen wird, wodurch es gelingt, eine Drehung der Kennlinie um den letzten Arbeitspunkt Qₛₚ und nicht um 0₀ zu erreichen. Man kann auf diese Weise im günstigsten Fall (wenn T₁ sehr groß ist) die Anzahl der erforderlichen Interationsschritte auf einen Schritt verringern.

Um diese Maßnahmen jeweils für sich und/oder bevorzugt insgesamt bei der erfindungsgemäßen Leerlauffüllungsregelung einsetzen zu können, ist entsprechend Fig. 2 ein zusätzlicher Funktions-Schaltungsblock SB vorgesehen, der gleichzeitig auch die beiden Integratoren gegeneinander verriegelnde Funktionen übernehmen kann und dem Eingangssignale vom Ausgang des Speicherblocks SB (über den Vergleicher VG) bezüglich des beim letzten Öffnen der Drosselklappe abgespeicherten Werts Qₛₚ sowie die Ausgangssignale der beiden Integratoren und/oder der diesen zugeordneten Freigabeschaltungen zugeführt sind. Der Funktionsblock wirkt dann bevorzugt auf die Freigabeschaltungen mit entsprechenden Ausgangssignalen und stellt hierdurch sicher, daß entsprechend den weiter vorn genannten Maßnahmen der Offset-Generator über sein Freigabeglied FG1 immer dann freigegeben ist, wenn dies der obengenannten Bedingung entspricht, wobei entsprechend zusätzlich benötigte Eingangssignale noch zugeführt werden und auch der Steigungsintegrator nur dann freigegeben wird, wenn der aktuelle Q_{lst-Wert} größer, mindestens aber gleich ist dem beim Öffnen der Drosselklappe abgespeicherten Wert und einer festlegbaren Luftmenge, denn durch die Steigungsadaption ergibt sich schnell ein relativ starker Eingriff auf die Ausgangsstellgröße, der nur zugelassen werden kann, wenn die genannte Bedingung erfülllt ist.

Schließlich ist der Funktionsblock FB so ausgebildet, daß er eine gegenseitige Verriegelung der Freigaben von Offset-Integrator und Steigungsintegrator bewirkt, so daß verhindert wird, daß durch Steigungsänderungen stark adaptiert wird, ohne daß zwischenzeitlich aufgrund einer Offset- Adaption der Fußpunkt bzw. Drehpunkt der Kennlinie eine Anpassung erfährt. Hierbei ist weiter vorn schon darauf hingewiesen worden, daß sich die Erfindung insbesondere auch zur Realisierung unter Einsatz von Rechenschaltungen, Mikroprozessoren, Kleinrechnern u.dgl. eignet, wobei insbesondere die zuletzt noch genannten Maßnahmen Bedingungen darstellen, die sich durch eine entsprechende Programmgestaltung bei Einsatz eines Mikroprozessors o.dgl. gut angeben und abarbeiten lassen.

## Patentansprüche (Patentansprüche für folgende(n) Vertragsstaat(en) : AT, IT)

1. Verfahren in Verbindung mit einer Steuerung bzw. Regelung der Drehzahl einer Brennkraftmaschine im Leerlauffall über ein elektromechanisches Stellglied, zum Steuern der angesaugten Luftmenge oder Masse mittels einer Adaption eines Kennlinienverlaufes des kontinuierlich arbeitenden Stellgliedes der Brennkraftmaschine durch Umwandlung der vom Steuer- bzw. Reglerausgang dem Stellglied (12, LL-S) zugeführten Ansteuerungsgröße (Q_{Soll}, m_{Soll}) in eine adaptierte elektrische Stellgröße (τ) für das Stellglied, in dem die Ansteuerungsgröße (Q_{Soll}, m_{Soll}) multiplikativ und/oder durch Summation mit mindestens einem, den Offset und/oder die Steigung der Steilgliedkennlinie beeinflussenden gespeicherten Wert (I₁, 1₂) verknüpft wird, wobei die gespeicherten Werte ein Ausgangssignal je eines Regelkreises darstellen, welcher bei bestimmten Betriebsbedingungen aktiviert wird und der aus einem Vergleich der Ansteuerungsgröße (Q_{Soll}, msoll) mit einem Istmeßwert des Luftmassen- oder Luftmengenmessers das Ausgangssignal erzeugt, mit dem wenigstens einer der gespeicherten Werte (11, 1₂) im Sinne einer geringeren Regelabweichung verändert wird, wobei am zeitlichen Ende der bestimmten Betriebsbedingung der so veränderte Wert abgespeichert wird.

2. Verfahren nach Anspruch 1, dadurch gekennzeichnet, daß die Werte (1₁, 1₂) in Integratoren gespeichert werden und in Abhängigkeit von unterschiedlichen Betriebsbedingungen (Leerlauf etc.) der Brennkraftmaschine zur Beeinflussung der elektrischen Stellgröße (τ) für das Stellglied freigegeben werden.

3. Verfahren nach einem der Ansprüche 1 oder 2, dadurch gekennzeichnet, daß die Zeitkonstanten der Integratoren (1₁, I₂) für Offset- und Steigungsadaption so groß sind, daß die Kennlinienadaption daher so langsam ist, daß die eigentliche Leerlaufdrehzahlregelung nicht beeinflußt wird.

4. Verfahren nach einem oder mehreren der Ansprüche 1 bis 3, dadurch gekennzeichnet, daß der Steigungsintegrator (1₂) nur dann läuft, wenn die Luftistmenge (Q_{Ist}) größer oder gleich ist des letzten, beim Öffnen der Drosselklappe abgespeicherten Luftmengenwerts (Qₛp) zuzüglich einer festlegbaren Luftmenge (AQ).

5. Verfahren nach einem oder mehreren der Ansprüche 1 bis 4, dadurch gekennzeichnet, daß eine gegenseitige Verriegelung von Offset- und Steigungsadaption in dem Sinne stattfindet, daß nach jeder Steigungsadaption zunächst eine erfolgreiche Offset-Adaption (Q_{Soll} = Q_{Ist}) stattfindet, bevor eine neue Steigungsadaption freigegeben wird.

6. Verfahren nach einem oder mehreren der Ansprüche 1 bis 5, dadurch gekennzeichnet, daß bei jeder Steigungsadaption gleichzeitig auch der Offset-Integrator (I₁) nachgezogen wird, derart, daß die durch die Steigungsadaption jeweils bewirkte Kennliniendrehung um den jeweils letzten Arbeitspunkt (beim letzten Drosselklappenöffnen abgespeicherten Wert Q_{Sp}) erfolgt.

7. Vorrichtung in Verbindung mit einer Steuerungs- bzw. Regelungseinrichtung zur Drehzahlregulierung einer Brennkraftmaschine im Leerlauffall über ein elektromechanisches Stellglied zum Steuern der angesaugten Luftmenge oder Masse, zur Durchführung eines Verfahrens nach einem der Ansprüche 1 bis 3, mittels Mitteln für eine Adaption eines Kennlinienverlaufes des kontinuierlich arbeitenden Stellglieds der Brennkraftmaschine, durch Umwandlung der vom Reglerausgang dem Stellglied (12, LL-S) zugeführten Ansteuerungsgröße (Q_{Soll}, m_{Soli}) in eine adaptierte elektrische Stellgröße (_{T}) für das Stellglied, indem die Ansteuerungsgröße (Q_{Soll}, m_{Soll}) multiplikativ und/oder durch Summation mit mindestens einem, dem Offset und/oder die Steigung der Stellgliedkennlinie beeinflussenden Wert (1₁, 1₂) aus einem Speicher verknüpft wird, wobei die gespeicherten Werte ein Ausgangssignal eines Regelkreises darstellen, welcher bei bestimmten Betriebsbedingungen aktiviert wird und aus einem Vergleich der Ansteuerungsgröße (Q_{Soll}, mₛₒn) mit einem Ist-Meßwert des Luftmassen- oder Luftmengenmessers das Ausgangssignal erzeugt, mit dem wenigstens einer der gespeicherten Werte (1₁, 1₂) im Sinne einer geringeren Regelabweichung verändert wird, wobei am zeitlichen Ende der bestimmten Betriebsbedingung der so veränderte Wert abgespeichert wird.

8. Vorrichtung nach dem Anspruch 7, dadurch gekennzeichnet, daß zusätzliche Verriegelungsmittel (FB) vorgesehen sind, die eine gegenseitige Einwirkung bzw. Rückwirkung zwischen Offset- Integrator und Steigungsintegrator bewirken.

## Patentansprüche (Patentansprüche für folgende(n) Vertragsstaat(en) : DE, FR, GB)

1. Verfahren in Verbindung mit einer Steuerung bzw. Regelung der Drehzahl einer Brennkraftmaschine im Leerlauffall über ein elektromechanisches Stellglied, zum Steuern der angesaugten Luftmenge oder Masse mittels einer Adaption eines Kennlinienverlaufes des kontinuierlich arbeitenden Stellgliedes der Brennkraftmaschine durch Umwandlung der vom Steuer- bzw. Reglerausgang dem Stellglied (12, LL-S) zugeführten Ansteuerungsgröße (Q_{Soll}, m_{Soll}) in eine adaptierte elektrische Stellgröße (τ) für das Stellglied, in dem die Ansteuerungsgröße (Q_{Soll}, m_{Soll}) multiplikativ bzw. durch Summation mit mindestens einem, den Offset- bzw. die Steigung der Stellgliedkennlinie beeinflussenden gespeicherten Wert (1₁, I₂) verknüpft wird, wobei die gespeicherten Werte ein Ausgangssignal je eines Regelkreises darstellen, welcher bei bestimmten Betriebsbedingungen aktiviert wird und der aus einem Vergleich der Ansteuerungsgröße (Q_{Soll}, mₛₒₗₗ) mit einem Istmeßwert des Luftmassen- oder Luftmengenmessers das Ausgangssignal erzeugt, mit dem wenigstens einer der gespeicherten Werte (1₁, 1₂) im Sinne einer geringeren Regelabweichung verändert wird, wobei am zeitlichen Ende der bestimmten Betriebsbedingung der so veränderte Wert abgespeichert wird, dadurch gekennzeichnet, daß eine Verriegelung von Offset- und Steigungsadaption in dem Sinne stattfindet, daß nach jeder Steigungsadaption zunächst eine Offset-Adaption (Q_{Soll} = Q_{Ist}) stattfindet, bevor eine neue Steigungsadaption freigegeben wird.

2. Verfahren nach Anspruch 1, dadurch gekennzeichnet, daß bei jeder Steigungsadaption gleichzeitig auch der Offset-Integrator (1₁) nachgezogen wird, derart, daß die durch die Steigungsadaption jeweils bewirkte Kennliniendrehung um den jeweils letzten Arbeitspunkt (beim letzten Drosselklappenöffnen abgespeicherten Wert Qₛp) erfolgt..

## Claims (Claims for the following Contracting State(s) : AT, IT)

1. Method is conjunction with a control or regu- . lation system for the speed of an internal combustion engine in the case of idling via an electromechanical final control element, for controlling the air quantity or mass taken in by means of an adaptation of the shape of a characteristic of the continuously operating final control element of the internal combustion engine by converting the controlling variable (Qₛₑₜ, m ₛₑₜ) fed to the final control element (12, Id-ACT.) by the control or controller output into an adapted electrical manipulated variable (τ) for the final control element in which the controlling variable (Qₛₑₜ, mₛₑₜ) is combined multiplicatively and/or by summation with at least one stored value (1₁, 1₂) influencing the offset and/or the slope of the characteristic of the final control element, the stored values representing an output signal of in each case one control loop which is activated in the event of certain operating conditions and, from a comparison of the controlling variable (Qₛₑₜ, mₛₑₜ) with an actual measured value of the air-mass or air-quantity measuring device, generates the output signal with which at least one of the stored values (I₁, I₂) is altered to produce a relatively slight control deviation, the value thus altered being stored at the temporal end of the particular operating condition.

2. Method according to Claim 1, characterized in that the values (I₁, 1₂) are stored in integrators and enabled as a function of various operating conditions (idling etc.) of the internal combustion engine in order to influence the electrical manipulated variable (τ) for the final control element.

3. Method according to either of Claims 1 or 2, characterized in that the time constants of the integrators (I₁, 1₂) for offset and slope adaptation are so large that the characteristic adaptation is consequently so slow that the actual idling-speed control is not influenced.

4. Method according to one or more of Claims 1 to 3, characterized in that the slope integrator (1₂) only runs when the actual air quantity (Q_{aclual}) is greater than or equal to the last air-quantity value (Qₛₜ) stored upon the opening of the throttle valve plus a specifiable air quantity (AQ).

5. Method according to one or more of Claims 1 to 4, characterized in that an interlocking of offset and slope adaptation takes place in such a way that, after each slope adaptation, a successful offset adaptation (Qₛₑₜ = Qactuaₗ) first of all takes place before another slope adaptation is enabled.

6. Method according to one or more of Claims 1 to 5, characterized in that, during each slope adaptation, the offset integrator (1₁) is simultaneously corrected in accordance therewith, in such a way that the rotation of the characteristic, in each case brought about by the slope adaptation, takes place about the last operating point in each case (value Qₛₜ stored upon the last opening of the throttle valve).

7. Device in conjunction with a control or regulating arrangement for controlling the speed of an internal combustion engine in the case of idling via an electromechanical final control element for controlling the air quantity'or mass taken in, for carrying out a method according to one of Claims 1 to 3, by means of means for an adaptation of the shape of characteristic of the continuously operating final control element of the internal combustion engine, by converting the controlling variable (Qₛₑₜ, mₛₑₜ) fed to the final control element (12, Id-ACT) by the controller output into an adapted electrical manipulated variable (τ) for the final control element, the controlling variable (Qₛₑₜ, mₛₑₜ) being combined multiplicatively and/or by summation with at least one.value (1₁, 1₂), from a memory, influencing the offset and/or the slope of the characteristic of the final control element, the stored values representing an output signal of one control loop which is activated in the event of certain operating conditions and, from a comparison of the controlling variable (Qₛₑₜ, mₛₑₜ) with an actual measured value of the air-mass or air-quantity measuring device, generates the output signal with which at least one of the stored values (1₁, 1₂) is altered to produce a relatively slight control deviation, the value thus altered being stored at the temporal end of the particular operating condition.

8. Device according to Claim 7, characterized in that additional interlocking means (FB) are provided which effect a reaction or interaction between offset integrator and slope integrator.

## Claims (Claims for the following Contracting State(s) : DE, FR, GB)

1. Method is conjunction with a control or regulation system for the speed of an internal combustion engine in the case of idling via an electromechanical final control element, for controlling the air quantity or mass taken in by means of an adaptation of the shape of a characteristic of the continuously operating final control element of the internal combustion engine by converting the controlling variable (Qₛₑₜ, mₛₑₜ) fed to the final control element (12, Id-ACT.) by the control or controller output into an adapted electrical manipulated variable (τ) for the final control element in which the controlling variable (Qₛₑₜ, mₛₑₜ) is combined multiplicatively or by summation with at least one stored value (1₁, 1₂) influencing the offset and/or the slope of the characteristic of the final control element, the stored values representing an output signal of in each case one control loop which is activated in the event of certain operating conditions and, from a comparison of the controlling variable (Qₛₑₜ, mₛₑₜ) with an actual measured value of the air-mass or air-quantity measuring device, generates the output signal with which at least one of the stored values (I_{"} 1₂) is altered to produce a relatively slight control deviation, the value thus altered being stored at the temporal end of the particular operating condition, characterized in that an interlocking of offset and slope adaptation takes place to the effect that, after each slope adaptation, an offset adaptation (Qₛₑₜ ⁼ Q_{actual}) first of all takes place before another slope adaptation is enabled.

2. Method according to Claim 1, characterized in that, during each slope adaptation, also the offset integrator (1₁) is simultaneously corrected in accordance therewith, in such a way that the rotation of the characteristic, in each case brought about by the slope adaptation, takes place about the last operating point in each case (value Qₛₜ stored upon the last opening of the throttle valve).

## Revendications (Revendications pour l'(les) Etat(s) contractant(s) suivant(s) : AT, IT)

1. Procédé en liaison avec une commande ou bien une régulation de la vitesse de rotation d'un moteur à combustion interne au ralenti, par l'intermédiaire d'un organe de réglage électromécanique, afin de contrôler la quantité ou la masse d'air aspirée au moyen d'une adaptation d'un tracé de courbes caractéristiques de l'organe de réglage du moteur à combustion interne fonctionnant en continu, par conversion de la grandeur de commande (Q_{Soll}, m_{Soll}) amenée de la sortie du dispositif de commande ou bien du régulateur à l'organe de réglage (12, LL-S), en une grandeur électrique de réglage adaptée (τ) pour l'organe de réglage, en ce que la grandeur de commande (Qₛₒₗₗ, mₛₒₗₗ) est combinée par multiplication et/ou par addition avec au moins une valeur mémorisée (1₁, I₂) influençant le décalage et/ou la pente de la courbe caractéristique de l'organe de réglage, les valeurs mémorisées représentant un signal de sortie d'un circuit de réglage, lequel est activé dans des conditions de fonctionnement déterminées et qui, à partir d'une comparaison de la grandeur de commande (Q_{Soll}, m_{Soll}) avec une valeur de mesure réelle du dispositif de mesure de la masse d'air ou de la quantité d'air, produit le signal de sortie avec lequel au moins une des valeurs mémorisées (1₁, I₂) est modifiée dans le sens d'un écart de réglage plus réduit, la valeur ainsi modifiée étant mémorisée lorsque prend fin la condition de fonctionnement déterminée.

2. Procédé selon la revendication 1, caractérisé en ce que les valeurs (I₁, I₂) sont mémorisées dans des intégrateurs et, en fonction de différentes conditions de fonctionnement (ralenti, etc.) du moteur à combustion interne, sont libérées pour influencer la grandeur électrique de réglage (_{T}) pour l'organe de réglage.

3. Procédé selon une des revendications 1 ou 2, caractérisé en ce que les constantes de temps des intégrateurs (I₁, I₂) pour l'adaptation de décalage et pour l'adaptation de pente, sont si grandes que l'adaptation de la courbe caractéristique est en conséquence si longue que la régulation de la vitesse de rotation au ralenti proprement dite, n'est pas influencée.

4. Procédé selon une ou plusieurs des revendications 1 à 3, caractérisé en ce que l'intégration de pente (1₂) ne fonctionne que lorsque la quantité réelle d'air (Q_{Ist}) est supérieure ou égale à la dernière valeur de quantité d'air (Qₛₚ) mémorisée lors de l'ouverture du clapet d'étranglement, augmentée d'une quantité d'air susceptible d'être fixée (AQ).

5. Procédé selon une ou plusieurs des revendications 1 à 4, caractérisé en ce qu'un verrouillage réciproque de l'adaptation de décalage et de l'adaptation de pente se produit, en ce sens qu'après chaque adaptation de pente, a tout d'abord lieu une adaptation de décalage couronnée de succès (Q_{Soll} = Q_{Ist}) avant qu'une nouvelle adaptation de pente soit déclenchée.

6. Procédé selon une ou plusieurs des revendications 1 à 5, caractérisé en ce que pour chaque adaptation de pente, l'intégrateur de décalage (I₁) est simultanément entraîné de façon que la rotation de la courbe caractéristique respectivement provoquée par l'adaptation de pente s'effectue autour du dernier point de fonctionnement respectif (valeur Qₛₚ mémorisée lors de la dernière ouverture du clapet d'étranglement).

7. Dispositif en liaison avec un dispositif de commande ou de régulation pour la régulation de la vitesse de rotation d'un moteur à combustion interne au ralenti, par l'intermédiaire d'un organe électromécanique de réglage, afin de contrôler la quantité ou la masse d'air aspirée, pour la mise en oeuvre d'un procédé selon une des revendications 1 à 3, grâce à des moyens pour une adaptation du tracé d'une courbe caractéristique de l'organe de réglage du moteur à combustion interne fonctionnant en continu, par conversion de la grandeur de commande (Q_{Soll}, m_{Soll}) amenée à l'organe de réglage (12, LL-S) à partir de la sortie du régulateur, en une grandeur électrique de réglage adaptée (τ) pour l'organe de réglage, en ce que la grandeur de commande (Q_{Soll}, m_{Soll}) est combinée par multiplication et/ou par addition avec au moins une valeur (I₁, I₂) en provenance d'une mémoire et influençant de décalage et/ou la pente de la courbe caractéristique de l'organe de réglage, les valeurs mémorisées représentant un signal de sortie d'un circuit de réglage, lequel est activé des conditions de fonctionnement déterminées et produit, à partir d'une comparaison de la grandeur de commande (Q_{Soll}, m_{Soll}) avec une valeur réelle mesurée par le dispositif de mesure de la quantité d'air ou de la masse d'air, ce signal de sortie avec lequel au moins une des valeurs mémorisées (I₁, 1₂) est modifiée dans le sens d'un écart de réglage plus réduit, la valeur ainsi modifiée étant mémorisée lorsque prend fin la condition de fonctionnement déterminée.

8. Dispositif selon la revendication 7, caractérisé en ce qu'il est prévu des moyens de verrouillage supplémentaires (FB) qui provoquent une action ou une rétro-action réciproque entre l'intégration de décalage et l'intégrateur de pente.

## Revendications (Revendications pour l'(les) Etat(s) contractant(s) suivant(s) : DE, FR, GB)

1. Procédé en liaison avec une commande ou bien une régulation de la vitesse de rotation d'un moteur à combustion interne au ralenti, par l'intermédiaire d'un organe de réglage électromécanique, afin de contrôler la quantité ou la masse d'air aspirée au moyen d'une adaptation d'un tracé de courbes caractéristiques de l'organe de réglage du moteur à combustion interne fonctionnant en continu, par conversion de la grandeur de commande (Q_{Soll}, mson) amenée de la sortie du dispositif de commande ou bien du régulateur à l'organe de réglage (12, LL-S), en une grandeur électrique de réglage adaptée (τ) pour l'organe de réglage, en ce que la grandeur de commande (Q_{Soll}, mson) est combinée par multiplication et/ou par addition avec au moins une valeur mémorisée (I₁, I₂) influençant le décalage et/ou la pente de la courbe caractéristique de l'organe de réglage, les valeurs mémorisées représentant un signal de sortie d'un circuit de réglage, lequel est activé dans des conditions de fonctionnement déterminées et qui, à partir d'une comparaison de la grandeur de commande (Qₛₒₙ, m_{Soll}) avec une valeur de mesure réelle du dispositif de mesure de la masse d'air ou de la quantité d'air, produit le signal de sortie avec- lequel au moins une des valeurs mémorisées (I₁ I₂) est modifiée dans le sens d'un écart de réglage plus réduit, la valeur ainsi modifiée étant mémorisée lorsque prend fin la condition de fonctionnement déterminée, procédé caractérisé en ce qu'un verrouillage de l'adaptation de décalage et de l'adaptation de pente a lieu en ce sens qu'après chaque adaptation de pente, tout d'abord une adaptation de décalage (QSoll = Q_{Ist}) a lieu avant qu'une nouvelle adaptation de pente soit déclenchée.

2. Procédé selon la revendication 1, caractérisé en ce que pour chaque adaptation de pente, l'intégrateur de décalage (1,) est simultanément entraîné de façon que la rotation de la courbe caractéristique respectivement provoquée par l'adaptation de pente s'effectue autour du dernier point de fonctionnement respectif (valeur Qₛₚ mémorisée lors de la dernière ouverture du clapet d'étranglement).
